# EUROPÄISCHE PATENTSCHRIFT

(11) **EP 0 371 280 B1**
(45) Veröffentlichungstag und Bekanntmachung des Hinweises auf die Patenterteilung: **09.06.1993**
(21) Anmeldenummer: 89120439.8
(22) Anmeldetag: 04.11.1989
(51) Int. Cl.: B21D 1/02, B21D 3/05

(54) **Verfahren zum Richten von Blechen, Bändern, Tafeln, Profilen, Trägern etc.**
Method of straightening sheet metal, strip, panels, sections, beams, etc.
Procédé de dressage de tôles, bandes, plaques, profilés, poutres etc.

(30) Priorität: 26.11.1988 DE 3840016
(43) Veröffentlichungstag der Anmeldung: 06.06.1990
(73) Patentinhaber: SMS SCHLOEMANN-SIEMAG AKTIENGESELLSCHAFT, 40237 Düsseldorf (DE)
(72) Erfinder: Beisemann, Gerd, Dr., D-6720 Speyer (DE); Pietsch, Klaus, D-4000 Düsseldorf (DE)
(74) Vertreter: Müller, Gerd, Dipl.-Ing.

(56) Entgegenhaltungen:
- EP-A- 0 182 062
- DE-A- 3 308 616

## Beschreibung

Die Erfindung betrifft ein Verfahren zum Richten von Blechen, Bändern, Tafeln, Profilen, Trägern etc., entsprechend dem Oberbegriff von Anspruch 1.

Beim Richtvorgang treten an den Richtrollen unter anderem Vertikalkräfte auf, deren Größe von den Eigenschaften des Richtgutes, den Abmessungen der Richtmaschine und den gewählten Anstellungen der Richtrollen abhängen. Diese Kräfte bewirken eine elastische Verformung der Richtmaschine, insbesondere der Rollen, der Lager und des Rahmens, die eine Veränderung (Auffederung) der zunächst meist ohne Richtgut eingestellten Rollenpositionen zur Folge hat. Die Wahl der Rollenanstellungen muß daher so erfolgen, daß mit den unter Last auftretenden veränderten Anstellungen der jeweils gewünschte Richtprozess realisiert wird. Abweichungen der Eigeschaften des in die Richtmaschine einlaufenden Richtgutes (Temperatur, Breite, Dicke, Elastizitätsmodul, Festigkeit, Streckgrenze etc.) von den für die Wahl der Rollenanstellungen maßgeblichen Werten führen in der Regel zu unerwünschten Richtergebnissen. So bewirkt beispielsweise eine Veränderung der Festigkeit eine geänderte Auslaufkrümmung des aus der Richtmaschine auslaufenden Richtgutes. Da bei veränderten Richtguteigenschaften auch veränderte Richtkräfte festzustellen sind, die ihrerseits wiederum zu veränderten Auffederungswerten und damit zu veränderten wirksamen Anstellungen führen, ist erkennbar, daß die Stabilität des Richtergebnisses bei Streuungen der Produktparameter wesentlich durch das Auffederungsverhalten der Richtmaschine mitbestimmt wird. Dies entspricht der bisherigen praktischen Erfahrung. So kann die Auffederung beispielsweise bei hochfesten, dicken Blechen sogar zum dominierenden Bestandteil der effektiven Rollenanstellung werden.

Auch wird zur näherungsweisen Beschreibung des Auffederungsverhaltens die Maschinensteifigkeit benutzt. Zur linearisierten Beschreibung der Abhängigkeiten zwischen einzelnen Rollenkräften und einzelnen Auffederungen eignet sich besonders eine Steifigkeitsmatrix. Hierbei können die Elemente der Matrix noch vom jeweiligen Betriebspunkt abhängen. Berechnungen haben gezeigt, daß zwischen den Eigenschaftsänderungen des in die Richtmaschine einlaufenden Richtgutes (Streckgrenze) und dem Richtergebnis (Krümmung des auslaufenden Richtgutes) ein Zusammenhang besteht. So weisen verschiedene Maschinensteifigkeiten stark unterschiedliche Verläufe auf. Ähnliche Zusammenhänge lassen sich auch für die von der Dicke und Breite des Richtgutes abhängigen Parameter nachweisen. Verfahrenstechnisch vorteilhaft ist grundsätzlich eine möglichst geringe Auswirkung der Streuungen auf den Biegeprozess, d. h. möglichst flache Funktionverläufe.

Beim Richten von Blechen, Bändern, Tafeln, Profilen, Trägern etc. wird der Prozess durch die vom gewünschten Richtergebnis und den Eigenschaften des Richtgutes abhängig gewählten Vertikalpositionen der Richtrollen bestimmt. Je nach Bauart und Ausführungsform der Richtmaschine können, wie beispielsweise aus dem aus der DE-OS 33 08 616 bekannten Verfahren und der Vorrichtung zum Richten von Blech zu entnehmen ist, die oberen und unteren Richtwalzen einzeln oder auch gemeinsam verstellt werden. Als Verstellvorrichtungen kommen hierbei neben Keilen und Spindeln auch hydraulische Kolben-Zylindereinheiten zum Einsatz.

Nach diesem bekannten Verfahren erfolgt die Einstellung und Korrektur des Walzen- Richtspaltes mit Hilfe von Regelkeilen, die mit Druckzylindern und Spindeltrieben als Verschiebeeinrichtungen in Verbindung stehen. Die Regelkeile sind in Längsrichtung der Richtwalzen verlaufend angeordnet und stehen daher jeweils mit beiden Lagern der Richtwalze in gleicher Weise in Wirkverbindung. Dies hat den Nachteil, daß bei im Betrieb des Walzwerkes auftretenden erhöhten außermittigen Belastungen der Richtwalzen durch Veränderungen des Querschnittes und/oder der Festigkeit des Walzgutes, diese außermittigen erhöhten Belastungen nicht unmittelbar meßtechnisch erfaßt und durch entsprechende Verstellung der Walzen, und zwar ohne zeitliche Verzögerung, korrigiert werden können. Dies führt zu einem erhöhten Anfall an fehlerhaften Fertigprodukten, die entweder einer kostenaufwendigen Nachbehandlung unterzogen oder aber in Form von Abfall erneut eingeschmolzen werden müssen.

Darüber hinaus erfolgt bei diesem bekannten Verfahren die Einstellung und Korrektur des Walzenrichtspaltes nicht automatisch, sondern von Hand aus. Dies führt zu einer weitergehenden zeitlichen Verzögerung des Korrektureingriffes an den Richtwalzen und des damit verbundenen Ausstoßes an fehlerhaften Fertigprodukten. Auch elastische Verformungen der Richtmaschine, insbesondere der Rollen, der Lager und des Rahmens, die sich nicht nur auf das Richtergebnis des Richtgutes, sondern auch auf die Richtmaschine nachteilig auswirken, können nach diesem bekannten Verfahren nicht vermieden werden.

Ausgehend von diesem bekannten Verfahren ist es Aufgabe der Erfindung, durch geeignete Maßnahmen Schwankungen und Streuungen der Eigenschaften des Richtgutes ohne zeitliche Verzögerung zu erfassen und deren Wirkungen auszuschalten, wobei insbesondere auch außermittige Störungen berücksichtigt und kompensiert werden sollen

Diese Aufgabe wird dadurch gelöst, daß jede senkrecht auf beide Seiten der Drehachse einer Richtrolle und/oder deren Rollenlager und/oder auf den Rahmen der Richtmaschine wirkenden Richtkräfte unabhängig voneinander gemessen werden, und daß in Abhängigkeit dieser Meßwerte die Einstellung der Lage der Drehachse der Richtrollen an beiden Enden einer Drehachse unabhängig voneinander erfolgt, wobei die Richtrollen im Bereich der auftretenden variierenden Druckkräfte automatisch nachgestellt werden.

Dadurch, daß gemäß der Erfindung jede senkrecht auf beide Seiten der Drehachse einer Richtrolle und/oder deren Rollenlager und/oder auf den Rahmen der Richtmaschine wirkenden Richtkräfte unabhängig voneinander gemessen werden, und daß in Abhängigkeit dieser Meßwerte die Einstellung der Lage der Drehachsen der Richtrollen an beiden Enden einer Drehachse unabhängig voneinander erfolgt, kann sehr vorteilhaft jede im Betrieb des Walzwerkes auftretende erhöhte Belastung, insbesondere auch jede außermittige erhöhte Belastung an der Richtwalze meßtechnisch unmittelbar erfaßt und ohne zeitliche Verzögerung korrigiert werden. Die praktisch zeitverzögerungslose Korrektur der Richtrollenposition in Abhängigkeit der Meßwerte wird hierbei insbesondere durch die automatische Verstellung der Richtrollen erreicht. Auf diese Weise werden daher, im Vergleich zu den bisher bekannten Verfahren, insbesondere außermittig an den Richtwalzen auftretende erhöhte Belastungen, die auf Schwankungen und Streuungen des Richtgutes, die insbesondere auf Veränderungen des Querschnittes und/oder der Festigkeit des Richtgutes beruhen, ohne zeitliche Verzögerung erfaßt und ausgeschaltet, was die Herstellung eines fehlerfreien Endproduktes ermöglicht. Auch können durch diese erfindungsgemäßen Maßnahmen jegliche elastische Verformungen der Richtmaschine, insbesondere der Rollen, der Lager und des Rahmens ausgeglichen und dadurch die Herstellung eines fehlerfreien Richtgutes begünstigt werden.

Die einzelnen, senkrecht auf die Drehachsen der Richtrollen und/oder Rollenlager und/oder auf den Rahmen der Richtmaschine wirkenden Kräfte können in an sich bekannter Weise sehr leicht durch direktes oder auch indirektes Messen ermittelt werden, wobei die Messung der Richtkräfte am Rahmen anhand der elastischen Veformungen erfolgt. In den meisten Fällen sind hierfür Meßgeräte von nur einer an sich bekannten Sorte ausreichend. Zur Verstellung der Richtrollen ist eine an sich bekannte Steuervorrichtung vorgesehen, die in Abhängigkeit von den mit den Meßvorrichtungen gemessenen Kräften und/oder in Abhängigkeit von den mit den Meßvorrichtungen gemessenen Deformationswegen und gegebenenfalls in Abhängigkeit von den Eigenschaften (Streckgrenze, Breite, Dicke..) des Richtgutes abhängigen Korrektur der während des Richtens verstellbaren Richtrollenposition automatisch so vornimmt, daß die durch diese Korrektur bewirkte Parallelverschiebung der Richtrollenachsen in der durch die elastischen Verformungen der Maschine verursachten Achsenverschiebung bestimmten Richtung entgegengesetzten Richtung verläuft. Hierdurch wird sehr vorteilhaft die Rollenrichtmaschine von Schwankungen und Streuungen der Eigenschaften des Richtgutes freigehalten.

Um die Abhängigkeit des Richtergebnisses einer Rollenrichtmaschine von Schwankungen und Streuungen der Eigenschaften des Richtgutes freizuhalten, kann es in weiterer vorteilhafter Ausgestaltung der Erfindung gegebenenfalls auch zweckmäßig sein, die Verstellung bzw. Korrektur der Richtrollen in Abhängigkeit von den am Richtgut gemessenen Werten, wie Streckgrenze, Breite, Dicke etc. vorzunehmen.

In vorteilhafter Weiterbildung der Erfindung ist die Verstellung bzw. Korrektur der Richtrollenposition betraglich gleich der aufgrund der elastischen Verformungen erfolgten Verschiebung der Richtrollen. Hierdurch wird eine vollständige Kompensation der vom Richtgut ausgehenden, auf die Richtmaschine, insbesondere auf die Richtrollen wirkenden Einflüsse wie elastische Verformungen erreicht, die bewirkt, daß sich die Richtmaschine starr, fast unendlich steif verhält, ohne daß dadurch hohe Anforderungen an die tatsächliche Maschinensteifigkeit gestellt werden müssen. Neben einer wesentlichen Verringerung des konstruktiven Bauaufwandes der Richtmaschine wird der Einfluß von Streuungen und Schwankungen in den Eigenschaften des Richtgutes bedeutend vermindert, so daß, wie dem graphischen Schaubild zu entnehmen ist, im Vergleich zu den bisher bekannten Richtmaschinen ohne Kompensation (steiler Kurvenverlauf) durch die Vollkompensation (flacher Kurvenverlauf) der Richtmaschine gemäß der Erfindung eine wesentliche Verringerung der Einflüsse des Richtgutes auf die Richtmaschine erreicht wird.

Weiterhin kann es gegebenenfalls auch sehr zweckmäßig sein, daß eine Verstellung bzw. Korrektur der Richtrollenposition betraglich größer als der aufgrund der elastischen Verformungen erfolgten Verschiebung der jeweiligen Richtrolle ist. Dies entspricht einer Überkompensation der Richtmaschine, deren Kurve, wie das graphische Schaubild zeigt, ganz flach, d. h. eben verläuft. Eine abhängig vom Betriebspunkt der Richtmaschine geeignet gewählte Überkompensation der elastischen Verformungen gestattet es, einen Materialeinfluß des Richtgutes auf das Richtergebnis für einen breiten Streubereich (z. B. der Festigkeit) praktisch völlig zu unterdrücken und dadurch ein bisher nicht erreichtes, stabiles Verhalten des Arbeitsprozesses zu bewirken.

Auch kann gegebenenfalls die Verstellung bzw. Korrektur der Richtrollenposition betraglich kleiner als der aufgrund der elastischen Verformungen erfolgten Verschiebung der jeweiligen Richtrolle sein. Dies entspricht einer nur teilweisen Kompensation der Einflüsse des Richtgutes auf die Richtmaschine, die dann vorteilhaft sein kann, wenn die Zahl der unter Last verstellbaren Richtrollen klein gegenüber der Gesamtzahl der Rollen ist.

Die Korrekturwerte der Richtrollenpositionen werden zweckmäßigerweise nach der folgenden Formel berechnet und die Korrekturen entsprechend durchgeführt :
für i = 1,..., k und j = 1,..., l + m, wobei
- Δp₁,..., Δpₖ :: Änderungen der insgesamt k unter Last verstellbaren Richtrollenpositionen,
- F₁,..., Fₗ :: Meßwerte der insgesamt l Kraftmeßstellen,
- u₁,..., uₘ :: Meßwerte der insgesamt m gemessenen elastischen Verformungen,
- mᵢⱼ :: partielle Ableitungen der zu den Δp₁,..., Δpₖ gehörigen Richtrollenpositionen a₁,..., aₖ nach den meßbaren Kräften bzw. elastischen Verformungen: und
- C:: manuell und/oder produktabhängig 3 Richtergebnis adaptiv einstellbarer Verstärkungsfaktor, z. B. zwischen -2,5 und +2,5 (C = 1 ≙ Anspruch 3,
C > 1 ≙ Anspruch 4,
C < 1 ≙ Anspruch 5)
bedeuten.

Im übrigen können die Korrekturwerte der Richtrollenpositionen von Fall zu Fall sehr leicht rechnerisch mit Hilfe von PC-Rechnern ermittelt und in Abhängigkeit der errechneten Werte die Richtmaschine entweder kraftgesteuert oder positionsgesteuert nachgefahren werden.

Folgende Zahlenwerte können sich beispielsweise bei Flachrichtmaschinen ergeben:

### Eingabedaten

Rollenzahl : 7
Rollendurchmesser : 250 mm
Teilung : 150 mm
Blechdicke : 10 mm
Blechbreite : 3.500 mm
Streckgrenze : 1.500 N/mm²
E-Modul Band : 206.000 N/mm²
Einlaufkrümmung : 0.0 mm/m
Parallelsteifigkeit : -1.060 kN/mm
Newton-Schrittweite : 0,5

| Rollen Nr. | Position Rollenscheitel (mm) | Steifigkeit (N/mm) |
|---|---|---|
| 1 | 0,00 | 999999 |
| 2 | -13,28 | 999999 |
| 3 | 0,00 | 999999 |
| 4 | 2,11 | 999999 |
| 5 | 0,00 | 999999 |
| 6 | 17,50 | 999999 |
| 7 | 0,00 | 999999 |

### Ergebnisse

| Rollen Nr. | Berührpunkt | | Steigung (-) | Biegemoment (-) |
|---|---|---|---|---|
| | (mm) | (mm) | | |
| 1 | 37,95 | -1,03 | -0,3186 | 0,0000 |
| 2 | 124,12 | -15,43 | -0,2116 | 1,4800 |
| 3 | 253,65 | -4,05 | 0,3993 | -1,4761 |
| 4 | 416,87 | 1,72 | -0,2749 | 1,4690 |
| 5 | 570,07 | 1,23 | 0,2467 | -1,4451 |
| 6 | 738,90 | 13,13 | -0,0891 | 1,3232 |
| 7 | 892,63 | 4,65 | 0,0591 | 0,0000 |

| Rollen Nr. | Überstreckung (-) | Richtkraft (kN) | Auffederung (mm) |
|---|---|---|---|
| 1 | 0,0000 | 1502,8 | -4,8678 |
| 2 | 5,0054 | 4504,4 | -4,8648 |
| 3 | -4,5464 | 4991,2 | -4,8643 |
| 4 | 3,9924 | 3551,8 | -4,8658 |
| 5 | -2,8315 | 3143,3 | -4,8662 |
| 6 | 1,3231 | 2266,9 | -4,8671 |
| 7 | -0,0001 | 685,7 | -4,8686 |

Richtkraft gesamt : 10.323,0 kN
Auslaufkrümmung : -0,015 mm/m
geometr.zul. EPS : 5,282 (nicht überschritten)

## Patentansprüche

1. Verfahren zum Richten von Blechen, Bändern, Tafeln, Profilen, Trägern etc. in einer Richtmaschine, bei dem das Richtgut durch von mehreren oberen und unteren Richtrollen gebildete, entsprechend dem Querschnitt und der Nennfestigkeit des Richtgutes eingestellte Richtspalte gefördert wird und die Richtkräfte wenigstens an einer der Richtrollen der Rollenrichtmaschine gemessen und in Abhängigkeit der Meßwerte die Richtrollenpositionen verstellt werden, **dadurch gekennzeichnet**, daß jede senkrecht auf beide Seiten der Drehachse einer Richtrolle und/oder deren Rollenlager und/oder auf den Rahmen der Richtmaschine wirkenden Richtkräfte unabhängig voneinander gemessen werden, und daß in Abhängigkeit dieser Meßwerte die Einstellung der Lage der Drehachsen der Richtrollen an beiden Enden einer Drehachse unabhängig voneinander erfolgt, wobei die Richtrollen im Bereich der auftretenden variierenden Druckkräfte automatisch nachgestellt werden.

2. Verfahren nach Anspruch 1, **dadurch gekennzeichnet**, daß die Verstellung bzw. Korrektur der Lage der Drehachsen der Richtrollen in Abhängigkeit von den am Richtgut gemessenen Werten, wie Streckgrenze, Breite, Dicke etc. erfolgt.

3. Verfahren nach Anspruch 1 oder 2, **dadurch gekennzeichnet**, daß die Verstellung bzw. Korrektur der Lage der Drehachsen der Richtrollen betraglich gleich ist der aufgrund der elastischen Verformungen erfolgten Verschiebung der Richtrollen.

4. Verfahren nach Anspruch 1 oder 2, **dadurch gekennzeichnet**, daß die Verstellung bzw. Korrektur der Lage der Drehachsen der Richtrollen betraglich größer als die aufgrund der elastischen Verformungen erfolgte Verschiebung der jeweiligen Richtrolle ist.

5. Verfahren nach Anspruch 1 oder 2, **dadurch gekennzeichnet**, daß die Verstellung bzw. Korrektur der Lage der Drehachsen der Richtrollen betraglich kleiner als die aufgrund der elastischen Verformungen erfolgte Verschiebung der jeweiligen Richtrolle ist.

6. Verfahren nach einem oder mehreren der vorhergehenden Ansprüche 1 bis 5, **dadurch gekennzeichnet**, daß die Korrekturwerte der Lage der Drehachsen der Richtrollen nach der folgenden Formel berechnet und die Korrekturen entsprechend durchgeführt werden: für i = 1,..., k und j = 1,..., l + m, wobei
Δp₁,..., Δpₖ : Änderungen der insgesamt k unter Last verstellbaren Richtrollenpositionen,
F₁,..., Fₗ : Meßwerte der insgesamt l Kraftmeßstellen,
u₁,..., uₘ : Meßwerte der insgesamt m gemessenen elastischen Verformungen,
mᵢⱼ : partielle Ableitungen der zu den Δp₁,..., Δpₖ gehörigen Richtrollenpositionen a₁,..., aₖ nach den meßbaren Kräften bzw. elastischen Verformungen: und
C : manuell und/oder produktabhängig automatisch und/oder abhängig vom Richtergebnis adaptiv einstellbarer Verstärkungsfaktor, z. B. zwischen -2,5 und +2,5 (C = 1 ≙ Anspruch 3,
C > 1 ≙ Anspruch 4,
C < 1 ≙ Anspruch 5)
bedeuten.

## Claims

1. Method of straightening sheets, strips, panels, sections and beams, etc., in a straightening machine, in which the stock to be straightened is conveyed through straightening gaps, which are formed by several upper and lower straightening rolls and which are set in correspondence with the cross-section and nominal strength of the stock to be straightened, and the straightening forces are measured at least at one of the straightening rolls of the roll straightening machine and the straightening roll positions are adjusted in dependence on the measured values, characterised thereby, that those straightening forces acting perpendicularly on both sides of the rotational axis of a straightening roll and/or roll mounting thereof and/or on the frame of the straightening machine are measured independently from one another and that the setting of the position of the rotational axes of the straightening rolls is effected at both ends of a rotational axis independently from one another in dependence on these measured values, wherein the straightening rolls are automatically reset in the range of the arising varying pressure forces.

2. Method according to claim 1, characterised thereby that the adjustment or correction of the position of the rotational axes of the straightening rolls is effected in dependence on the values measured at the stock to be straightened, such as elastic limit, width, thickness, etc.

3. Method according to claim 1 or 2, characterised thereby that the adjustment or correction of the position of the rotational axes of the straightening rolls is equal to the displacement of the straightening rolls effected by reason of the elastic deformations.

4. Method according to claim 1 or 2, characterised thereby that the adjustment or correction of the position of the rotational axes of the straightening rolls is greater than the displacement of the respective straightening roll effected by the elastic deformations.

5. Method according to claim 1 or 2, characterised thereby that the adjustment or correction of the position of the rotational axes of the straightening rolls is smaller than the displacement of the respective straightening roll effected by the elastic deformations.

6. Method according to one or more of the preceding claims 1 to 5, characterised thereby that the correction values of the position of the rotational axes of the straightening rolls are calculated according to the following formula and the corrections correspondingly carried out: for i = 1,..., k and j = 1,..., l + m, wherein
ΔP₁,...,Δpₖ signify changes in the total k straightening roll positions adjustable under load ,
F₁,..., Fₗ signify measuring values of the total l force measuring locations,
u₁,..., uₘ signify measuring values of the total m measured elastic deformations,
mᵢⱼ signifies partial derivatives of the straightening roll positions a₁,..., aₖ belonging to the p₁,..., pₖ according to the measurable forces or elastic deformations, thus and and
C signifies amplification factor adaptively settable manually and/or automatically in dependence on the product and/or in dependence on the straightening result, i.e. between -2.5 and +2.5 (C = 1 ≙ claim 3, c > 1 ≙ claim 4 and c < 1 ≙ claim 5).

## Revendications

1. Procédé pour le dressage de feuilles métalliques, bandes, plaques, profilés, poutres ... etc dans une dresseuse dans laquelle le produit à dresser est forcé à travers une fente de dressage formée par plusieurs galets supérieurs et inférieurs, et réglée, conformément à la section et à la résistance nominale du produit à laminer, et dans laquelle les forces de dressage sont mesurées sur au moins un galet de la dresseuse et les positions des galets de dressage sont réglées en fonction des valeurs mesurées,
caractérisé en ce qu'on mesure indépendamment l'une de l'autre toute force de dressage agissant verticalement sur les deux côtés de l'axe de rotation d'un galet de dressage et/ou sur les roulements de celui-ci et/ou sur le cadre de la dresseuse, et en ce qu'on effectue le réglage de la position des axes de rotation des galets de dressage indépendamment aux deux extrémités d'un axe de rotation en fonction de ces valeurs de mesure, les galets de dressage étant régulés automatiquement dans la zone des forces de pression variables.

2. Procédé selon la revendication 1,
caractérisé en ce que le réglage ou la correction de la position des axes de rotation des galets de dressage est effectué en fonction des valeurs mesurées au produit à dresser comme la limite d'élasticité, la largeur, l'épaisseur etc.

3. Procédé selon la revendication 1 ou 2
caractérisé en ce que le réglage ou la correction de la position des axes de rotation des galets de dressage est de valeur identique au déplacement des galets de dressage par suite de la déformation élastique.

4. Procédé selon la revendication 1 ou 2
caractérisé en ce que le réglage ou la correction de la position des axes de rotation des galets de dressage est de valeur supérieure au déplacement des galets de dressage par suite de la déformation élastique.

5. Procédé selon la revendication 1 ou 2
caractérisé en ce que le réglage ou la correction de la position des axes de rotation des galets de dressage est de valeur inférieure au déplacement des galets de dressage par suite de la déformation élastique.

6. Procédé selon l'une ou plusieurs des revendications 1 à 5 précédentes
caractérisé en ce qu'on calcule les valeurs correctives de la position des axes de rotation des galets de dressage selon la formule suivante, et en ce qu'on effectue les corrections de façon correspondante : pour i = 1, ..., k et j = 1, ..., l + m, avec
Δp₁,..., Δpₖ : modifications des k (au total) positions des galets de dressage sous charge,
F₁,..., Fₗ : valeurs mesurées aux l (au total) endroits de mesure de force,
u₁,..., uₘ : valeurs mesurées des m (au total) déformations élastiques mesurées,
mᵢⱼ : dérivées partielles des positions de galet a₁,....., aₖ correspondant aux Δp₁,.....,Δpₖ modifications de position par rapport aux valeurs mesurées aux déformations élastiques: et
c : facteur d'amplification, par exemple compris entre -2,5 et +2,5
(c = 1 ≅ revendication 3,
c > 1 ≅ revendication 4,
c < 1 ≅ revendication 5)
réglable manuellement et/ou automatiquement en fonction du produit et/ou par adaptation en fonction du résultat de dressage.
